# EUROPÄISCHE PATENTSCHRIFT

(11) **EP 3 549 150 B1**
(45) Veröffentlichungstag und Bekanntmachung des Hinweises auf die Patenterteilung: **16.09.2020**
(21) Anmeldenummer: 17804912.8
(22) Anmeldetag: 29.11.2017
(51) Int. Cl.: H01H 51/27

(54) **VORRICHTUNG ZUM TRENNEN EINES BORDNETZES VON EINER ENERGIEQUELLE**
DEVICE FOR SEPARATING AN ELECTRICAL SYSTEM FROM AN ENERGY SOURCE
DISPOSITIF POUR SÉPARER UN RÉSEAU DE BORD D'UNE SOURCE D'ÉNERGIE

(30) Priorität: 01.12.2016 DE 102016123283
(43) Veröffentlichungstag der Anmeldung: 09.10.2019
(73) Patentinhaber: innofas GmbH, 91795 Dollnstein (DE)
(72) Erfinder: UTZ, Sebastian, 85092 Kösching (DE)
(74) Vertreter: Staeger & Sperling Partnerschaftsgesellschaft mbB
(86) Internationale Anmeldenummer: PCT/EP2017/080804
(87) Internationale Veröffentlichungsnummer: WO 2018/099961

(56) Entgegenhaltungen:
- WO-A1-99/60593
- WO-A1-2014/023326
- DE-A1- 10 101 353

## Beschreibung

Die Erfindung betrifft eine Vorrichtung zum Trennen eines Gleichspannungs-(Bord)netzes von einer Energiequelle oder einem Energiespeicher sowie ein Verfahren zum Trennen einer Spannungsversorgung oder eines Energiespeichers von einem Gleichspannungsnetz.

Im Stand der Technik sind unterschiedlichste Ausführungsformen von Trennvorrichtungen zur Gleichstromunterbrechung zwischen einer Gleichstromquelle und einer elektrischen Einrichtung oder einer Last bekannt.

Da eine derartige Gleichspannungsquelle muss unter gewissen Bedingungen im Fahrzeug vom Bordnetzt sicher und zuverlässig getrennt werden, andererseits darf im Fahrbetrieb eine Trennung nicht erfolgen. Insofern muss eine entsprechende Trennvorrichtung in der Lage sein, eine Unterbrechung unter Last, d. h. ohne vorheriges Abschalten der Gleichstromquelle vorzunehmen.

Zur Lasttrennung kann z. B. ein mechanischer Schalter (Schaltkontakt) mit dem Vorteil eingesetzt werden, dass bei erfolgter Kontaktöffnung eine galvanische Trennung der elektrischen Einrichtung von der Gleichstromquelle hergestellt ist. Nachteilig ist jedoch, dass derartige mechanische Schaltkontakte aufgrund des bei der Kontaktöffnung entstehenden Lichtbogens sehr schnell abgenutzt werden oder aber ein zusätzlicher Aufwand erforderlich ist, um den Lichtbogen einzuschließen und abzukühlen, was üblicherweise durch einen entsprechenden mechanischen Schalter mit einer Löschkammern erfolgt.

Werden hingegen zur Lasttrennung vom Bordnetz leistungsfähige Halbleiterschalter eingesetzt, so treten auch im Normalbetrieb unvermeidbare Leistungsverluste an den Halbleitern auf. Zudem sind mit derartigen Leistungshalbleitern keine galvanische Trennung und damit kein zuverlässiger Personenschutz sichergestellt.

Aus der WO 2010/108565 A1 ist eine Trennvorrichtung mit einem mechanischen Schalter bekannt, der im nicht ausgelösten Zustand der Trennvorrichtung stromführend ist. Dem mechanischen Schalter ist eine Halbleiterelektronik parallel geschaltet, die mit dem mechanischen Schalter derart verschaltet ist, dass bei sich öffnendem mechanischen Schalter zur Unterbrechung des Stromflusses durch die Trennvorrichtung aufgrund eines sich im Bereich des mechanischen Schalters ausbildenden Lichtbogens stromleitend geschalten wird.

Ferner offenbart die DE 101 16 925 C1 ein Kraftfahrzeug mit einem Spannungsnetz zwischen einem Energiespeicher und einem Generator mit Gleichrichter, wobei eine an das Spannungsnetz angeschlossene, sicherheitsrelevante Steuereinrichtung ein hilfskraftbetätigtes Stellglied sowohl ansteuert als auch mit Strom versorgt, wobei im Stromfluss zwischen Anschlüssen der sicherheitsrelevanten Steuereinrichtung an einem Pol des Energiespeichers und an einem korrespondierenden Ausgang des Generators ein elektrisches Batterietrennglied angeordnet ist. Die Steuereinrichtung ist derart ausgelegt, dass sie eine Restspannung behält, um ein elektromotorisches Stellglied in einem Notfahrprogramm entsprechend zu betätigen.

Eine Voraussetzung für elektrisch betriebene Kraftfahrzeuge, insbesondere im Testbetrieb ist, dass diese über einen sogenannten Batterietrennschalter stromlos geschaltet werden können. Damit soll verhindert werden, dass durch den Strom ein Gefährdungspotenzial erhöht wird, beispielsweise durch Funken, die durch die Spannungsversorgung hervorgerufen werden können, was ggf. Brände oder Explosionen zur Folge haben könnte.

Andererseits ist es zum sicheren Fahrbetrieb erforderlich, dass bestimmte Aggregate bis zum Abstellen des Kraftfahrzeugs funktionstüchtig bleiben und eine Trennung daher im Fahrbetrieb nicht erfolgen darf.

Bisher waren die im Stand der Technik bekannten zu trennende Lasten vergleichsweise niedrig, so dass diverse technische Probleme, wie Lichtbogenzündung, Berührsicherheit etc. beherrschbar waren oder nur in geringem Maß auftraten. Vorliegend sollen Gleichstromlasten bei 12V und 48V geschaltet werden, bei denen Ströme bis zu 1.500 A fließen. Bei solchen Lastannahmefällen soll sichergestellt werden, dass eine definierte Zahl von beispielsweise 15 Schaltzyklen realisiert werden kann.

So kann eine bekannte technische Trenneinrichtung oder ein Leistungsschalter ggf. Gleichstromlasten bis zu 100 A schalten und mit einer solchen Einrichtung können z. B. eine Anzahl von z.B. 50.000 Schaltzyklen erreicht werden. Solche bekannte Einrichtungen zeigen aber bereits bei Strömen von 500 A und mehr kein wirksames Schaltverhalten mehr, da die Einrichtung, wenn überhaupt, nur einen einzigen Schaltvorgang realisieren kann. Sollen aber die zuvor genannten hohen Lasten zuverlässig geschaltet werden, versagen die aus dem Stand der Technik bekannten Einrichtungen.

Bewegen sich zwei reale Kontakte eines Schalters aufeinander zu, wird unter einem bestimmten Minimalabstand die Durchschlagsfestigkeit des bestehenden Luftspalts unterschritten. Der Betrag des Minimalabstandes ist von der herrschenden Feldstärke und somit vom Spannungspotential zwischen den Schaltkontakten abhängig. Dies hat zur Folge, dass oberhalb von Mindest-Spannung und -Stromstärke ein Funken oder ein sogenannter Vorzündlichtbogen entstehen kann. Dieser beansprucht die Kontaktoberflächen (Kontakterosion), schmilzt sie eventuell auf und kann zum Kontaktverschweißen führen. Solcherart geschädigte Schalter lassen sich nicht mehr öffnen. Im Moment der Berührung gelten die Regeln der Stoßmechanik: Elastische und plastische Deformation der Kontaktflächen tritt auf mit der Folge möglicher Abhebungen, dem Effekt des Prellens. Die Kontakte schlagen zusammen und federn kurz wieder auseinander, so dass zusätzliche Störimpulse entstehen können. Beim Öffnen eines mechanischen Schalters nimmt die Kontaktkraft zunächst ab, die metallischen Berührflächen werden kleiner. Damit steigt der elektrische Widerstand, die Kontaktstelle heizt sich auf, das Kontaktmaterial schmilzt bei insbesondere bei höheren Strömen. Reißt die verbindende Materialbrücke ab, wird sich ein Lichtbogen ausbilden, d. h. die Luft wird ionisiert. Es entstehen sehr hohe Verlustleistungen, die zum Schmelzen und Verdampfen von Kontaktmaterial führen.

Folglich bedarf es einer Lösung einer Vorrichtung zum Trennen, welche vorbesagte Problematik zufriedenstellend löst.

So sind die im Stand der Technik bekannten Lösungen ferner nicht geeignet, die diversen weiteren Ziele, die mit dieser Erfindung verfolgt werden zufriedenstellend oder überhaupt zu lösen.

Es ist wünschenswert, dass die Vorrichtung universell verwendbar ist und daher als vereinzelte Baugruppe an der gewünschten Fahrzeugposition einsetzbar ist. Dies bedingt auch das Erfordernis, dass je nach Einbaulage eine spritzwasserfeste und ggf. stoßfeste Ausführung erforderlich ist.

Ferner soll der Hochstromschalter bistabil ausgebildet sein, d. h. auch im stromlosen Zustand funktionieren.

Ferner muss eine Fehlbedienung oder fehlerhafte Signale sicher detektiert werden und dürfen diese nicht zu einem unerwünschten Schaltprozess führen. Die Ausgestaltung muss ferner redundant ausgeführt sein und über eine Steuerung ansteuerbar.

Aus der WO 2014/023326 A1 ist bereits eine Trennvorrichtung bekannt, welche zum mehrmaligen Trennen einer Last größer 12 KW geeignet ist.

Der Erfindung liegt die Aufgabe zu Grunde, vorbesagte Nachteile im Stand der Technik zu überwinden und eine besonders geeignete Trennvorrichtung zur Gleichstromunterbrechung im Hochlastbereich zwischen einer Gleichstromquelle und einer elektrischen Einrichtung oder Last in Höhe von 15kW anzugeben.

Diese Aufgabe wird durch die Merkmalskombinationen gemäß Anspruch 1 und Anspruch 12 gelöst.

Erfindungsgemäß wird demnach eine Trennvorrichtung vorgesehen, die ausgebildet ist zum mehrmaligen Trennen einer Last größer 12 KW eines 12V oder 48V Gleichspannungs-(Bord)netzes von einem Energiespeicher, vorzugsweise eines Energiespeichers eines Kraftfahrzeugs bestehend aus einer Basis und einem isolierenden Gehäuse, wobei innerhalb des Gehäuses eine spezielle Schaltanordnung vorgesehen ist, welche ein sicheres Schließen und vor allem auch Trennen des Lastpfades ermöglicht.

Die Erfindung lässt sich auch bei anderen Nennspannungen VDC und Strömen einsetzen, sowie in Applikationen außerhalb eines Fahrzeugs, bei denen hohe Gleichstromlasten zu schalten sind.

Die Schaltung ist vorzugsweise kompakt in einem umfangsgeschlossenen Gehäuse ausgebildet und es ragen aus dem Gehäuse ein erster Energiespeicheranschluss und ein zweiter Energiespeicheranschluss heraus. Ferner ist ein erster elektrischer Schaltpfad S1 zwischen einem bistabilen Relais und einer ersten aus dem Gehäuse ragenden Signalleitung zum Verbinden mit einem mechanischen Betätiger, wie einem Wechselschalter oder Taster. Erfindungsgemäß ist ferner ein zweiter elektrischer Schaltpfad S2 zwischen dem bistabilen Relais und einer zweiten aus dem Gehäuse ragenden Signalleitung zum Verbinden mit einem Betätiger, wie einem mechanischen Wechselschalter oder einem Taster vorgesehen, wobei ein jeweils stabiler Schaltzustand des bistabilen Relais wahlweise über den einen oder den anderen Schaltpfad durch Betätigen mit dem Betätiger herstellbar ist, wodurch wenigstens zwei flächig ausgebildete Schaltkontaktpaare des Relais jeweils gleichzeitig in eine kontaktierende oder gleichzeitig in eine zueinander beabstandete d. h. getrennte Position gebracht werden, wobei weiter vorzugsweise der Abstand der Kontaktpaare in der getrennten Position gleich groß ist.

In einer bevorzugten Ausgestaltung der Erfindung ist vorgesehen, dass die Schaltkontaktpaare des Relais als zylinderförmige, stirnseitig flache Kontakte (ähnlich einer Tablettenform) mit einer im Wesentlichen kreisförmigen Stirnkontaktfläche ausgebildet sind.

Es ist weiter mit Vorteil vorgesehen, dass das Kontaktieren oder Trennen der Schaltkontaktpaare mittels Positionsveränderung einer symmetrisch aufgebauten Schaltwippe, die mit einer permanentmagnetischen Ankerwippe verbunden ist, erfolgt. Besonders von Vorteil ist eine Ausgestaltung, bei der der Lastpfad einen Verlauf wie folgt aufweist: von einem statischen Kontakt des Relais zunächst zu einem an der Kontaktwippe bewegbaren Gegenkontakt (erstes Kontaktpaar) über eine im Wesentlichen z-förmige Wippenanordnung zu dem zweiten Kontakt an der Kontaktwippe zu dem ebenfalls statischen Gegenkontakt (zweites Kontaktpaar).

In einer weiteren vorteilhaften Ausgestaltung der Erfindung ist vorgesehen, dass vier Kontaktpaare vorgesehen sind, die aus vorzugsweise an symmetrisch angeordneten Positionen von Kontakten ausgebildet an der Kontaktwippe und den jeweils korrespondierenden Positionen der Gegenkontaktelemente bestehen.

In einer weiteren vorteilhaften Ausgestaltung der Erfindung ist vorgesehen, dass im ersten und zweiten Schaltpfad jeweils eine Schutzvorrichtung vorgesehen ist, welche ein Prellen und eine Überlast im Relais beim Schalten des Relais verhindern. Hierzu kann vorgesehen sein, dass die Schutzvorrichtung jeweils eine Entprelleinrichtung umfasst, vorzugsweise einen Tiefpassfilter oder eine hardwareseitige Verriegelungslogik.

Weiter ist in einer bevorzugten Ausführungsvariante vorgesehen, dass die jeweilige Schutzvorrichtung ferner jeweils einen Halbleiterschaltbaustein, vorzugsweise einen MOSFET aufweist, dessen Gate mit jeweils einer der Signalleitungen verbunden ist und dessen Drain-Source-Strecke im jeweiligen Schaltpfad angeordnet ist.

In einer weiteren vorteilhaften Ausgestaltung der Erfindung ist vorgesehen, dass der erste Energiespeicheranschluss mit wenigstens einem Kontakt (vorzugsweise einem statischen Kontakt) der Schaltkontaktpaare unmittelbar verbunden ist und/oder der zweite Energiespeicheranschluss mit einem anderen Kontakt des oder der anderen Schaltkontaktpaare unmittelbar verbunden ist bzw. sind.

Es ist weiter bevorzugt, wenn die beiden Energiespeicheranschlüsse jeweils an diametral gegenüberliegenden Seitenwänden des Gehäuses (11) durch die jeweilige Gehäusewand hindurchragen und als im wesentlichen flache Anschlusszungen mit einer Anschlussöffnung ausgebildet sind, wobei diese linear oder um eine Biegestelle herum nach oben unter einem Winkel von ca. 90° weggebogen aus dem Gehäuse heraus ragen.

Hierdurch wird eine besonders kompakte Bauform erzielt.

Weiter ist mit Vorteil vorgesehen, dass im Gehäuse der Trennvorrichtung eine Leitungsdurchführung an einer stirnseitigen, die beiden Gehäusewände verbindenden Gehäusewand vorgesehen ist, durch die die Signalleitungen hindurchragen. Auf diese Weise lässt sich eine frei konfektionier bare Trennvorrichtung realisieren, insbesondere indem die Leitungslängen und Ausführungen an den jeweiligen Anwendungsfall entsprechend angepasst sein können.

Weiter kann vorgesehen sein, dass die aus der Trennvorrichtung herausgeführten Leitungen mit einem Steckverbinder verbunden sind, so dass eine einfache Montage an Ort und Stelle möglich ist, ohne dass es einer Feldkonfektionierung bedürfte.

Besonders vorteilhaft ist es, wenn die Schaltpfade mittels der Signalleitungen mit einem a- oder bistabilen Kippschalter oder einem Taster verbunden sind. So kann vom Ort der Anbringung der Betätiger eine sichere Trennung des Lastkreises vorgenommen werden.

Weiter bevorzugt ist es, wenn ferner eine Steuerung vorgesehen ist, über die ein Betriebszustand des Fahrzeugs abrufbar ist und die Steuerung abhängig vom detektierten Betriebszustand eine Trennung mittels der Trennvorrichtung verhindert oder zulässt.

Ein weiterer Aspekt der Erfindung betrifft ein Leistungsbordnetz mit Gleichstromlasten von größer 12 KW, vorzugsweise in einem Kraftfahrzeug, ausgestattet mit einer wie zuvor beschriebenen Trennvorrichtung, wobei die Trennvorrichtung über seine Energiespeicheranschlüsse mit wenigstens einem Energiespeicher verbunden ist.

Andere vorteilhafte Weiterbildungen der Erfindung sind in den Unteransprüchen gekennzeichnet bzw. werden nachstehend zusammen mit der Beschreibung der bevorzugten Ausführung der Erfindung anhand der Figuren näher dargestellt.

Es zeigen:
- Fig. 1a - 1d: mehrere Ansichten eines Ausführungsbeispiels einer erfindungsgemäßen Trennvorrichtung;
- Fig. 2: eine schematische Darstellung einer Schaltungsanordnung einer erfindungsgemäßen Trennvorrichtung und
- Fig. 3: eine Detailansicht des bistabilen Relais der Schaltung aus Figur 2.

Im Folgenden wird die Erfindung anhand eines lediglich beispielhaften Ausführungsbeispiels mit Bezug auf die Figuren 1a - 1d, 2 und 3 näher erläutert, wobei gleiche Bezugszeichne auf gleiche funktionale und/oder strukturelle Merkmale hinweisen.

In den Figuren 1a bis 1d sind mehrere Ansichten eines Ausführungsbeispiels einer erfindungsgemäßen Trennvorrichtung 1 gezeigt. Die Trennvorrichtung 1 dient zum mehrmaligen (wenigstens 15 maligem) Trennen einer Last größer 12 KW mit einem Schaltstrom von bis zu 1500 A in einem Gleichspannungsnetzwerk.

Die Trennvorrichtung 1 besteht aus einer Basis 10 und einem isolierenden Gehäuse 11, das vorliegend umfangsgeschlossen ist, wobei innerhalb des Gehäuses 11, die in Figur 2 dargestellte Schaltanordnung 20 vorgesehen ist. Das Gehäuse 11 weist eine erste Seitenwand 11a und eine diametral gegenüberliegende Seitenwand 11b auf. Die Trennvorrichtung 1 umfasst ferner die beiden Energiespeicheranschlüsse 31, 41, die jeweils an den diametral gegenüberliegenden Seitenwänden 11a, 11b des Gehäuses 11 durch die jeweilige Gehäusewand hindurchragen.

Die Energiespeicheranschlüsse 31, 41 sind als im Wesentlichen flache Anschlusszungen mit einer Anschlussöffnung 31a, 41a ausgebildet, um diese mit einem Energiespeicher zu verbinden.

Im Gehäuse 11 der Trennvorrichtung 1 ist ferner eine Leitungsdurchführung 12 an einer stirnseitigen, die beiden Gehäusewände 11a, 11b verbindenden Gehäusewand 11c vorgesehen, durch die Signalleitungen 32, 42 hindurchragen. Die Länge der Signalleitungen 32, 42 kann dabei je nach Anforderung variieren.

In der Fig. 2 ist eine schematische Prinzip-Darstellung einer Schaltungsanordnung 20 gezeigt. Die Schaltungsanordnung 20 umfasst zum einen ein bistabiles Relais 50.

Ein erster elektrischer Schaltpfad S1 ist zwischen dem bistabilen Relais 50 und einer ersten aus dem Gehäuse 11 ragenden Signalleitung 32 vorgesehen, die in diesem Ausführungsbeispiel mit einem Taster 33 verbunden ist. Ferner ist ein zweiter elektrischer Schaltpfad S2 zwischen dem bistabilen Relais 50 und einer zweiten aus dem Gehäuse 11 ragenden Signalleitung 42 vorgesehen, die mit dem Taster 43 verbunden ist.

Ein jeweils stabiler Schaltzustand des bistabilen Relais 50 ist dann wahlweise über den einen oder den anderen Schaltpfad S1, S2 durch Betätigen des jeweiligen Tasters 33, 43 herstellbar, wodurch wenigstens zwei der in der Figur 3 gezeigten, flächig ausgebildete Schaltkontaktpaare 55a, 55b und 56a, 56b des Relais 50 jeweils gleichzeitig in eine kontaktierende oder zueinander beabstandete Position gebracht werden.

In der Figur 2 ist ferner ersichtlich, dass im ersten und zweiten Schaltpfad S1, S2 jeweils eine Schutzvorrichtung 34, 44 vorgesehen ist, welche Prellen und Überlast im Relais 50 beim Schalten des Relais verhindern.

Die Schutzvorrichtungen 34, 44 umfassen dabei einen Tiefpassfilter 36, 46 und jeweils einen Halbleiterschaltbaustein, vorzugsweise einen MOSFET 37, 47, dessen Gate G jeweils mit einer der Signalleitungen 32, 42 verbunden ist und dessen Drain-Source-Strecke RDS im jeweiligen Schaltpfad S1, S2 angeordnet ist, die zum Relais 50 führt, um das Relais 50 schalten zu können.

In Figur 3 ist eine Detailansicht des bistabilen Relais 50 der Schaltung 20 aus der Figur 2 gezeigt. Die zwei Schaltkontaktpaare 55a, 55b und 56a, 56b des Relais 50 sind als zylinderförmige, stirnseitig flache Kontakte 55, 56 mit einer im Wesentlichen kreisförmigen Stirnkontaktfläche 55c, 56c ausgebildet. Das Kontaktieren oder Trennen der Schaltkontaktpaare 55a, 55b und 56a, 56b erfolgt durch einen Schaltimpuls ausgelöst von einem der Taster 33, 43 mittels Positionsveränderung einer symmetrisch aufgebauten Schaltwippe 54, die mit einer permanentmagnetischen Ankerwippe 58 verbunden ist, die abhängig vom Schaltimpuls eines der Taster 33, 43 in ihre offene oder geschlossene Position wechselt.

Der erste Energiespeicheranschluss 31 ist mit dem statischen Kontakt der beiden Schaltkontaktpaare 55a, 55b unmittelbar verbunden. Der zweite Energiespeicheranschluss 41 ist mit dem weiteren statischen Kontakt und zwar des anderen Schaltkontaktpaares 56a, 56b unmittelbar verbunden.

In der Figur 2 ist ferner eine Steuerung 60 vorgesehen ist, über die ein Betriebszustand (z. B. der Zustand der Zündung, Fahrzustand und dergleichen) des Fahrzeugs abrufbar ist und die Steuerung 60 abhängig vom detektierten Betriebszustand z. B. Fahrzeug steht, eine Trennung mittels der Trennvorrichtung 1 zulässt oder z. B. Zündung an und Fahrzeug im Fahrbetrieb, eine Trennung mittels der Trennvorrichtung 1 verhindert.

## Patentansprüche

1. Trennvorrichtung (1) ausgebildet zum mehrmaligen Trennen einer Last größer 12 KW eines Gleichspannungs-Bordnetzes von einem Energiespeicher (2) eines Kraftfahrzeugs bestehend aus einer Basis (10) und einem isolierenden Gehäuse (11), wobei innerhalb des Gehäuses (11) eine Schaltanordnung (20) vorgesehen ist und aus dem Gehäuse (11) ein erster Energiespeicheranschluss (31) und ein zweiter Energiespeicheranschluss (41) hervorsteht, wobei ferner ein erster elektrischer Schaltpfad (S1) zwischen einem bistabilen Relais (50) und einer ersten aus dem Gehäuse (11) ragenden Signalleitung (32) zum Verbinden mit einem mechanischen Wechselschalter oder Taster (33) und ein zweiter elektrischer Schaltpfad (S2) zwischen dem bistabilen Relais (50) und einer zweiten aus dem Gehäuse (11) ragenden Signalleitung (42) zum Verbinden mit dem mechanischen Wechselschalter oder einem Taster (43) vorgesehen sind, wobei ferner ein jeweils stabiler Schaltzustand des bistabilen Relais (50) wahlweise über den einen oder den anderen Schaltpfad (S1, S2) durch Betätigen eines Schalters oder Tasters (33) herstellbar ist wodurch wenigstens zwei flächig ausgebildete Schaltkontaktpaare (55a, 55b und 56a, 56b) des Relais (50) jeweils gleichzeitig in eine kontaktierende oder zueinander beabstandete Position gebracht werden.

2. Trennvorrichtung (1) nach Anspruch 1, **dadurch gekennzeichnet, dass** die Schaltkontaktpaare (55a, 55b und 56a, 56b) des Relais (50) als zylinderförmige, stirnseitig flache Kontakte (55, 56) mit einer im Wesentlichen kreisförmigen Stirnkontaktfläche (55c, 56c) ausgebildet sind.

3. Trennvorrichtung (1) nach Anspruch 1 oder 2, **dadurch gekennzeichnet, dass** das Kontaktieren oder Trennen der Schaltkontaktpaare (55a, 55b und 56a, 56b) mittels Positionsveränderung einer symmetrisch aufgebauten Schaltwippe (54), die mit einer permanentmagnetischen Ankerwippe (58) verbunden ist, erfolgt.

4. Trennvorrichtung (1) nach Anspruch 1, 2 oder 3, **dadurch gekennzeichnet, dass** im ersten und zweiten Schaltpfad (S1, S2) jeweils eine Schutzvorrichtung (34, 44) vorgesehen ist, welche Prellen und Überlast im Relais (50) beim Schalten des Relais verhindert.

5. Trennvorrichtung (1) nach Anspruch 4, **dadurch gekennzeichnet, dass** die Schutzvorrichtung (34, 44) eine Entprelleinrichtung umfasst, vorzugsweise einen Tiefpassfilter oder eine hardwareseitige Verriegelungslogik.

6. Trennvorrichtung (1) nach Anspruch 4 oder 5, **dadurch gekennzeichnet, dass** die jeweilige Schutzvorrichtung (34, 44) ferner jeweils einen Halbleiterschaltbaustein, vorzugsweise einen MOSFET aufweist, dessen Gate (G) mit jeweils einer der Signalleitungen (32, 42) verbunden ist und dessen Drain-Source-Strecke (RDS) im jeweiligen Schaltpfad (S1, S2) angeordnet ist.

7. Trennvorrichtung (1) nach einem der vorhergehenden Ansprüche, **dadurch gekennzeichnet, dass** der erste Energiespeicheranschluss (31) mit einem Kontakt der beiden Schaltkontaktpaare (55a, 55b und 56a, 56b) unmittelbar verbunden ist und/oder der zweite Energiespeicheranschluss (41) mit einem Kontakt des anderen Schaltkontaktpaares (55a, 55b und 56a, 56b) unmittelbar verbunden ist.

8. Trennvorrichtung (1) nach einem der vorhergehenden Ansprüche, **dadurch gekennzeichnet, dass** die beiden Energiespeicheranschlüsse (31, 41) jeweils an diametral gegenüberliegenden Seitenwänden (11a, 11b) des Gehäuses (11) durch die jeweilige Gehäusewand (11a. 11b) hindurchragen und als im wesentlichen flache Anschlusszungen mit einer Anschlussöffnung (31a, 41a) ausgebildet sind.

9. Trennvorrichtung (1) nach einem der vorhergehenden Ansprüche, **dadurch gekennzeichnet, dass** im Gehäuse (11) der Trennvorrichtung eine Leitungsdurchführung (12) an einer stirnseitigen, die beiden Gehäusewände (11a. 11b) verbindenden Gehäusewand (11c) aufweist, durch die die Signalleitungen (32, 42) hindurchragen.

10. Trennvorrichtung (1) nach einem der vorhergehenden Ansprüche, **dadurch gekennzeichnet, dass** die Schaltpfade (S1, S2) mittels der Signalleitungen (32, 42) mit einem a- oder bistabilen Kippschalter oder einem Taster (33) verbunden sind.

11. Trennvorrichtung (1) nach einem der vorhergehenden Ansprüche, **dadurch gekennzeichnet, dass** ferner eine Steuerung (60) vorgesehen ist, über die ein Betriebszustand des Fahrzeugs abrufbar ist und die Steuerung (60) abhängig vom detektierten Betriebszustand eine Trennung mittels der Trennvorrichtung (1) verhindert oder zulässt.

12. Leistungsbordnetz mit Gleichstromlasten von größer 12 KW, vorzugsweise in einem Kraftfahrzeug, ausgestattet mit einer Trennvorrichtung (1) gemäß einem der vorhergehenden Ansprüche 1 bis 11, wobei die Trennvorrichtung (1) über seine Energiespeicheranschlüsse (31, 41) mit wenigstens einem Energiespeicher (2) verbunden ist.

## Claims

1. A disconnecting device (1) designed for multiple disconnections of a load greater than 12 KW of a DC voltage vehicle electrical system from an energy accumulator (2) of a motor vehicle consisting of a base (10) and an insulating housing (11), wherein a switching arrangement (20) is provided inside the housing (11) and a first energy accumulator terminal (31) and a second energy accumulator terminal (41) protrude from the housing (11), wherein furthermore a first electrical switching path (S1) between a bi-stable relay (50) and a first signal line (32) protruding out of the housing (11) for connection to a mechanical toggle switch or a pushbutton (33) and a second electrical switching path (S2) between the bi-stable relay (50) and a second signal line (42) protruding out of the housing (11) for connection to the mechanical toggle switch or a pushbutton (43) are provided, wherein furthermore a respective stable switching state of the bi-stable relay (50) is alternately producible via the one or the other switching path (S1, S2) by actuating a switch or pushbutton (33), whereby at least two flatly formed switching contact pairs (55a, 55b and 56a, 56b) of the relay (50) are each simultaneously brought into a contacting position or a position spaced apart from one another.

2. The disconnecting device (1) as claimed in claim 1, **characterized in that** the switching contact pairs (55a, 55b and 56a, 56b) of the relay (50) are formed as cylindrical contacts (55, 56) flat on the end face having an essentially circular end contact face (55c, 56c).

3. The disconnecting device (1) as claimed in claim 1 or 2, **characterized in that** the contacting or disconnecting of the switching contact pairs (55a, 55b and 56a, 56b) is performed by means of position change of a symmetrically constructed rocker switch (54), which is connected to a permanent-magnetic armature rocker (58).

4. The disconnecting device (1) as claimed in claim 1, 2, or 3, **characterized in that** a protective device (34, 44), which prevents bouncing an overload in the relay (50) during the switching of the relay, is provided in each case in the first and second switching path (S1, S2).

5. The disconnecting device (1) as claimed in claim 4, **characterized in that** the protective device (34, 44) comprises a debouncing unit, preferably a low-pass filter or a hardware interlocking logic.

6. The disconnecting device (1) as claimed in claim 4 or 5, **characterized in that** the respective protective device (34, 44) furthermore respectively has a semiconductor switching component, preferably a MOSFET, the gate (G) of which is connected to one of the signal lines (32, 42) in each case, and the drain-source route (RDS) of which is arranged in the respective switching path (S1, S2).

7. The disconnecting device (1) as claimed in any one of the preceding claims, **characterized in that** the first energy accumulator terminal (31) is directly connected to a contact of the two switching contact pairs (55a, 55b and 56a, 56b) and/or the second energy accumulator terminal (41) is directly connected to a contact of the other switching contact pair (55a, 55b and 56a, 56b).

8. The disconnecting device (1) as claimed in any one of the preceding claims, **characterized in that** the two energy accumulator terminals (31, 41) each protrude on diametrically opposing side walls (11a, 11b) of the housing (11) through the respective housing wall (11a, 11b) and/or are formed as essentially flat terminal tongues having a terminal opening (31a, 41a).

9. The disconnecting device (1) as claimed in any one of the preceding claims, **characterized in that** in the housing (11) of the disconnecting device, it has a line feedthrough (12) on a frontal housing wall (11c) connecting the two housing walls (11a, 11b), through which the signal lines (32, 42) protrude.

10. The disconnecting device (1) as claimed in any one of the preceding claims, **characterized in that** the switching paths (S1, S2) are connected by means of the signal lines (32, 42) to an a-stable or bi-stable rocker switch or a pushbutton (33).

11. The disconnecting device (1) as claimed in any one of the preceding claims, **characterized in that** furthermore a controller (60) is provided, via which an operating state of the vehicle is retrievable, and the controller (60) prevents or permits a disconnection by means of the disconnecting device (1) in dependence on the detected operating state.

12. A vehicle power electrical system having DC loads of greater than 12 KW, preferably in a motor vehicle, equipped with a disconnecting device (1) as claimed in any one of preceding claims 1 to 11, wherein the disconnecting device (1) is connected via its energy accumulator terminals (31, 41) to at least one energy accumulator (2).

## Revendications

1. Dispositif de séparation (1) réalisé pour la séparation multiple d'une charge supérieure à 12 KW d'un réseau de bord à tension continue d'un accumulateur d'énergie (2) d'un véhicule automobile composé d'une base (10) et d'un boîtier isolant (11), dans lequel un agencement de commutation (20) est prévu à l'intérieur du boîtier (11) et un premier raccord d'accumulateur d'énergie (31) et un deuxième raccord d'accumulateur d'énergie (41) font saillie du boîtier (11), dans lequel en outre un premier chemin de commutation électrique (S1) est prévu entre un relais bistable (50) et une première ligne de signal (32) dépassant du boîtier (11) pour la liaison à un interrupteur va-et-vient mécanique ou bouton-poussoir (33) et un deuxième chemin de commutation électrique (S2) est prévu entre le relais bistable (50) et une deuxième ligne de signal (42) dépassant du boîtier (11) pour la liaison à l'interrupteur va-et-vient mécanique ou à un bouton-poussoir (43), dans lequel en outre un état de commutation respectivement stable du relais bistable (50) peut être établi au choix par le biais de l'un ou l'autre chemin de commutation (S1, S2) par actionnement d'un interrupteur ou bouton-poussoir (33) ce par quoi au moins deux paires de contacts de commutation (55a, 55b et 56a, 56b) réalisées à plat du relais (50) sont amenées respectivement en même temps dans une position de contact ou espacée l'une de l'autre.

2. Dispositif de séparation (1) selon la revendication 1, **caractérisé en ce que** les paires de contacts de commutation (55a, 55b et 56a, 56b) du relais (50) sont réalisées en tant que contacts (55, 56) cylindriques, plats côté frontal avec une surface de contact frontale (55c, 56c) sensiblement circulaire.

3. Dispositif de séparation (1) selon la revendication 1 ou 2, **caractérisé en ce que** la mise en contact ou la séparation des paires de contacts de commutation (55a, 55b et 56a, 56b) se fait par changement de position d'une bascule de commutation (54) à structure symétrique, qui est reliée à une bascule d'ancrage (58) à aimant permanent.

4. Dispositif de séparation (1) selon la revendication 1, 2 ou 3, **caractérisé en ce que** respectivement un dispositif de protection (34, 44), lequel empêche un rebond et une surcharge dans le relais (50) lors de la commutation du relais, est prévu dans le premier et deuxième chemin de commutation (S1, S2).

5. Dispositif de séparation (1) selon la revendication 4, **caractérisé en ce que** le dispositif de protection (34, 44) comprend un dispositif anti-rebond, de préférence un filtre passe-bas ou une logique de verrouillage côté logiciel.

6. Dispositif de séparation (1) selon la revendication 4 ou 5, **caractérisé en ce que** le dispositif de protection (34, 44) respectif présente en outre respectivement un composant semi-conducteur, de préférence un MOSFET, dont la passerelle (G) est reliée à respectivement une des lignes de signal (32, 42) et sa distance drain-source (RDS) est agencée dans le chemin de commutation (S1, S2) respectif.

7. Dispositif de séparation (1) selon l'une quelconque des revendications précédentes, **caractérisé en ce que** le premier raccord d'accumulateur d'énergie (31) est relié directement à un contact des deux paires de contacts de commutation (55a, 55b et 56a, 56b) et/ou le deuxième raccord d'accumulateur d'énergie (41) est relié directement à un contact de l'autre paire de contacts de commutation (55a, 55b et 56a, 56b).

8. Dispositif de séparation (1) selon l'une quelconque des revendications précédentes, **caractérisé en ce que** les deux raccords d'accumulateur d'énergie (31, 41) passent respectivement au niveau de parois latérales (11a, 11b) diamétralement opposées du boîtier (11) à travers la paroi de boîtier (11a, 11b) respective et sont réalisés en tant que languettes de raccordement sensiblement plates avec une ouverture de raccord (31a, 41a).

9. Dispositif de séparation (1) selon l'une quelconque des revendications précédentes, **caractérisé en ce que** dans le boîtier (11) du dispositif de séparation, un passage de ligne (12) présente au niveau d'une paroi de boîtier (11c) frontale reliant les deux parois de boîtier (11a, 11b), à travers laquelle passent les lignes de signal (32, 42).

10. Dispositif de séparation (1) selon l'une quelconque des revendications précédentes, **caractérisé en ce que** les chemins de commutation (S1, S2) sont reliés au moyen des lignes de signal (32, 42) à un commutateur à bascule astable ou bistable ou à un bouton-poussoir (33).

11. Dispositif de séparation (1) selon l'une quelconque des revendications précédentes, **caractérisé en ce qu'**en outre une commande (60) est prévue, par le biais de laquelle un état de fonctionnement du véhicule peut être appelé et la commande (60) empêche ou autorise en fonction de l'état de fonctionnement détecté une séparation au moyen du dispositif de séparation (1).

12. Réseau de bord de puissance avec charges de courant continu supérieures à 12 KW, de préférence dans un véhicule automobile, équipé d'un dispositif de séparation (1) selon l'une quelconque des revendications précédentes 1 à 11, dans lequel le dispositif de séparation (1) est relié à au moins un accumulateur d'énergie (2) par le biais de ses raccords d'accumulateur d'énergie (31, 41).
